# EUROPÄISCHE PATENTSCHRIFT

(11) **EP 0 132 715 B1**
(45) Veröffentlichungstag und Bekanntmachung des Hinweises auf die Patenterteilung: **23.12.1987**
(21) Anmeldenummer: 84108207.6
(22) Anmeldetag: 12.07.1984
(51) Int. Cl.: B65D 51/16

(54) **Verschluss mit Entgasungsventil**
Closure having a degassing valve
Fermeture avec clapet pour laisser partir l'air

(30) Priorität: 29.07.1983 DE 8321798 U
(43) Veröffentlichungstag der Anmeldung: 13.02.1985
(73) Patentinhaber: MAUSER-WERKE GmbH, D-50321 Brühl (DE)
(72) Erfinder: Pötz, Bruno, D-5014 Kerpen 5 (DE)

## Beschreibung

Die Erfindung betrifft einen Verschluß mit Entgasungsventil für Einfüll- und Entnahmeöffnungen von Flüssigkeitsbehältern, bei dem eine gasdurchlässige Mikro-Filter-Laminat-Scheibe, mit ihrer Aussenrandfläche innerhalb einer Ringnut des Verschlusses unterhalb der nach außen offenen Entgasungsöffnung befestigt ist. Ein solcher Verschluß ist in GB-A-1 146 972 beschrieben.

Als Verschlüsse dienen z. B. lösbare Verschlußstopfen oder Pressverschlüsse, Schraub- oder Spundverschlüsse.

Erforderlich sind Verschlüsse, die den Durchtritt von Flüssigkeiten oder Feststoffen verhindern, die aber den Durchtritt von Gasen, möglichst in beiden Richtungen, d. h. einen Druckausgleich ermöglichen sollen.

Diese Verschlüsse werden in Form von besonders konstruierten Verschlüssen, sog. Entlüftungsverschlüssen, auch zum Verschließen von Lager- und Transportbehältern für flüssige oder feste Stoffe benötigt. In Lager- bzw. Transportbe- _ hältern für flüssige oder feste Stoffe, insbesondere Chemikalien, können nach der Füllung und dem Verschließen Über- oder Unterdrücke auftreten. Ein Unterdruck kann z. B. durch Erkalten warm eingefüllter Flüssigkeiten entstehen. Ein Überdruck kann sich z. B. durch Zersetzung oder Entgasung des Behälterinhaltes bilden, wobei die Zersetzung durch unbeabsichtigte oder unvermeidbare Erhöhung der Temperatur während des Transportes oder der Lagerung und/oder durch katalytische Einflüsse um ein Vielfaches beschleunigt werden kann.

Die Über- oder Unterdrücke können so groß werden, daß die Zerstörung der Ventile die Folge sein kann.

Als günstige Entgasungsverschlüsse haben sich Mikro-Filter-Laminat-Scheiben erwiesen, die z. B. in die Verschlußstopfen vor der Entgasungsöffnung unverrückbar eingeschweißt oder eingeklebt werden.

Wegen auftretender hoher Innendrücke, die insbesondere beim Absturz eines gefüllten Behälters auftreten, ist dafür Sorge zu tragen, daß genügend Gasdruck in möglichst kurzer Zeit entweichen kann. Dies ist erforderlich, um die vor allem bei warmen Aussentemperaturen stark belasteten Behälter zu schonen.

Bei diesem Erfordernis darf die Filterscheibe nicht zu klein bemessen werden, den sonst reichen die Durchtrittsquerschnitte nicht aus, um solche Gasdrücke in kurzer Zeit entweichen zu lassen. Andererseits hat sich bei ausreichend grossen Scheiben erwiesen, daß zwar ein ausreichender Mengendurchtritt zur rechten Zeit erreicht wird, dann aber ist das Scheibenmaterial überbeansprucht und reißt.

Es handelt sich um die Aufgabe, eine zerstörungsfreie Einlagerung der Ventilscheibe bei rauhen Betriebsbedingungen in der Verschlußvorrichtung zu gewährleisten, wobei eine möglichst große Vergasungs- und Scheibenfläche zur Verfügung stehen sollen.

Diese Aufgaben werden erfindungs gemäß dadurch gelöst, daß der hinter der Scheibenbefestigung ansteigende Freiraum im Verschluß stufenförmig zur Mittelachse des Verschlusses unter Bildung einer oberen Ringfläche eingeschnürt ist, wobei die innere Ringkante der Fläche den unteren Öffnungsrand der Entgasungsöffnung und die Auswölbungsbegrenzung der Ventilscheibe bildet.

Durch die fest eingespannte Mikro-Filter-Laminat-Scheibe kann der ansteigende Innendruck nach außen über den Freiraum hinter der BefestigungssteIle der Scheibe und von dort durch die Entgasungsöffnung nach außen entweichen. Weiterer Druckanstieg wölbt die Scheibe nach oben aus, bis diese an der Ringkante der Einschnürung anliegt und gegen eine weitere Bewegung nach oben abgestützt wird.

Die Stützanlage ist gasdurchlässig, sodaß die gesamte Scheibenfläche außerhalb ihrer Befestigungsfläche als Entgasungsfläche zur Verfügung steht. Die als Stützschulter wirkende Ringkante verhindert eine unzulässige Auswölbung und damit Überdehnung der Scheibe.

Die Scheibe wird mit Vorteil in die Ringnut eingeklebt oder eingeschweißt. Damit die unverkantete Scheibenzuführung zu ihrem Befestigungssitz erleichter wird, kann in Ausgestaltung der Erfindung am Boden des Verschlusses einstückig eine Ringhülse angeformt sein, deren Innendurchmesser dem Aussendurchmesser der Ventilscheibe mit Bewegungsspiel entspricht.

In der Zeichnung ist eine Ausführungsform der Erfindung beispielsweise dargestellt.

Es zeigen :
Die Fig. 1 und 2 schematisch die Scheibenbefestigung innerhalb des Verschlusses. Der besseren Übersicht wegen ist in diesen Fig. auf Einzelheiten des Verschlusses verzichtet worden.
Fig. 3 zeigt einen Längsschnitt durch einen Spundverschluß in herkömmlicher Größe mit eingearbeiteter Ventilscheibe.

Wie am besten aus den Fig. 1 und 2 hervorgeht, ist in der Verschlußvorrichtung 1 in einer Ringnut die Mikro-Filter-Laminat-Scheibe 2 eingeklebt. Hinter der Scheibenbefestigung 5 erhebt sich ein Freiraum, der stufenförmig zur Mittelachse des Verschlusses 1 unter Bildung einer oberen Ringfläche 3 eingeschnürt ist. Die innere Ringkante 6 bildet den unteren Öffnungsrand der Entgasungsöffnung 4 und dient weiterhin als Auswölbungsbegrenzung der Ventilscheibe 2.

Wie aus Fig. 3 hervorgeht, ist am Boden der Verschlußvorrichtung 1 einstückig eine Ringhülse 7 angeformt, deren Innendurchmesser dem Aussendurchmesser der Ventilscheibe 2 mit Bewegungsspiel entspricht.

Unterhalb des Spundgewindes befindet sich in einer Ausnehmung des Halses eine Ringdichtung . 8.

## Patentansprüche

1. Verschluß (1) mit Entgasungsventil für Einfüll- und Entnahmeöffnungen von Flüssigkeitsbehältern, bei dem eine gasdurchlässige Mikro-Filter-Laminat-Scheibe (2), mit ihrer Aussenrandfläche innerhalb einer Ringnut des Verschlusses (1) unterhalb der nach außen offenen Entgasungsöffnung befestigt ist, dadurch gekennzeichnet, daß der hinter der Scheibenbefestigung (5) ansteigende Freiraum im Verschluß (1) stufenförmig zur Mittelachse des Verschlusses (1) unter Bildung einer oberen Ringfläche (3) eingeschnürt ist, wobei die innere Ringkante (6) der Fläche (3) den unteren Öffnungsrand der Entgasungsöffnung (4) und die Auswölbungsbegrenzung der Ventilscheibe (2) bildet.

2. Verschluß nach Anspruch 1, dadurch gekennzeichnet, daß am Boden des Verschlusses (1) einstückig eine Ringhülse (7) angeformt ist, deren Innendurchmesser dem Aussendurchmesser der Ventilscheibe (2) mit Bewegungsspiel entspricht.

## Claims

1. A seal (1) with a degassing valve for the .filling and extraction apertures of fluid containers, a gas-permeable micro filter laminar disk (2) being secured by its outer edge surface inside an annular groove of the seal (1) below the degassing aperture, which is open on the outside, characterised in that the free space rising behind the disk fixing (5) is reduced in cross sectional area in the form of steps towards the centre line of the seal (1), forming an upper ring surface (3), the inner ring edge (6) of the surface (3) forming the lower aperture edge of the degassing aperture (4) and limiting the convex curvature of the valve disk (2).

2. A seal according to claim 1, characterised in that an annular sleeve (7) is formed integrally with the base of the seal (1) and has an inner diameter corresponding to the outer diameter of the valve disk (2) with play.

## Revendications

1. Fermeture (1) avec une soupape de sûreté pour des ouvertures de remplissage ou de prélèvement de récipients de liquides, où un disque aggloméré micro-filtrant (2), perméable aux gaz, est fixé par sa surface périphérique dans une rainure annulaire de la fermeture (1), située en dessous de l'ouverture de dégagement de gaz communiquant avec l'extérieur, caractérisée en ce que l'espace vide s'élevant dans la fermeture derrière la fixation (5) du disque (2) se resserre vers l'axe médian de ladite fermeture (1) en présentant un étagement avec une surface annulaire supérieure (3), le chant annulaire intérieur (6) de la surface (3) constituant le bord inférieur de l'ouverture de dégagement de gaz (4) et la limite à la déformation par bombage du disque de soupape (2).

2. Fermeture selon la revendication 1 caractérisée en ce que le fond de la fermeture (1) se prolonge par une douille annulaire (7) avec laquelle il forme une pièce unique, le diamètre intérieur de ladite douille étant adapté avec un certain jeu au diamètre extérieur du disque de soupape (2).
